# EUROPÄISCHE PATENTSCHRIFT

(11) **EP 1 187 092 B1**
(45) Veröffentlichungstag und Bekanntmachung des Hinweises auf die Patenterteilung: **26.04.2006**
(21) Anmeldenummer: 00118607.1
(22) Anmeldetag: 28.08.2000
(51) Int. Cl.: G10D 13/06

(54) **Zur Erzielung anderer Klangeigenschaften bearbeitete Cymbal**
Cymbal machined to give new sound characteristics
Cymbale usinée permettant d'obtenir des charactéristiques nouvelles du son

(43) Veröffentlichungstag der Anmeldung: 13.03.2002
(73) Patentinhaber: PAISTE AG, 6207 Nottwil (CH)
(72) Erfinder: Paiste, Robert, 6027 Nottwil (CH)
(74) Vertreter: Kemény AG Patentanwaltbüro

(56) Entgegenhaltungen:
- US-A- 6 034 313
- "1998 Newsbeat Catalogue" , SABIAN , NEW BRUNSWICK, CANADA XP002159166 * Seite 8 *

## Beschreibung

Die vorliegende Erfindung betrifft ein Cymbal ("Becken") gemäss dem Oberbegriff nach Anspruch 1, welches hauptsächlich verwendet wird als Schlaginstrument oder in Kombination mit Schlaginstrumenten, wie insbesondere Schlagzeugen und dergleichen.

Cymbals, welche hauptsächlich aus entweder Bronze, d.h. Kupfer/Zinn-Legierung oder anderen Kupferlegierungen oder ggf. einem anderen geeigneten Metall oder einer Metallegierung bestehen, werden in der Regel an ihrer Oberfläche mit einer oder mehreren spanabhebend hergestellten Rillen versehen, welche sich weitgehendst konzentrisch von aussen nach innen verlaufend auf der Cymbal-Oberfläche erstrecken. Durch diese spanabhebend hergestellten Rillen wird ein spezifisches Klangbild erzeugt.

In der US 6 034 313 wird ein Cymbal vorgeschlagen, welches an seiner Oberfläche eine Vielzahl linearer, tonaler Einkerbungen aufweist. Diese verlaufen in der Regel strahlenförmig, linear von der Mitte der Cymbal-Oberfläche gegen den äusseren-Rand hin gerichtet.

Aufgrund der immer neuen Musikstilrichtungen und insbesondere der Verwendung von Schlag- und Rhythmusinstrumenten in den verschiedensten Sparten ist es ein permanentes Anliegen, u.a. auch bei Cymbals immer neue Klangcharakteristiken zu entwickeln.

Es ist daher eine Aufgabe der vorliegenden Erfindung, ein Cymbal mit einer neuen Klangcharakteristik zu schaffen.

Erfindungsgemäss wird die Aufgabe mittels eines Cymbals gemäss dem Wortlaut nach Anspruch 1 gelöst.

Anstelle der Verwendung eines spanabhebenden Werkzeuges, wie beispielsweise eines Schneidwerkzeuges, zur Erzeugung einer weitgehendst zusammenhängenden Rille an der Cymbaloberfläche, wird erfindungsgemäss vorgeschlagen, beispielsweise ein Fräswerkzeug zu verwenden, wodurch eine nicht oder unregelmässig zusammenhängende, in Umfangrichtung der Cymbaloberfläche umlaufende Struktur gebildet wird. Die dabei entstehenden Strukturelemente können Kleinsteinkerbungen sein, welche sich im Sinne von unterbrochenen Rillen beispielsweise von aussen nach innen auf der äusseren bzw. oberen oder inneren bzw. unteren Cymbaloberfläche erstrecken. Diese unregelmässigen und/oder unterbrochenen Strukturelemente können sowohl ganzflächig an der oberen oder unteren Cymbaloberfläche angeordnet werden, oder aber teilflächig, beispielsweise im Sinne von ringartigen Segmenten, welche sich konzentrisch auf der Cybaloberfläche erstrecken.

Die Erzeugung der erfindungsgemäss vorgeschlagenen unregelmässigen und/oder unterbrochenen Strukturen erfolgt vorzugsweise mittels eines rotierenden Werkzeugs, wie beispielsweise mittels eines rotierendes Fräsers bzw. Fräskopfes.

Die Erfindung wird nun anschliessend beispielsweise und unter Bezug auf die beigefügten Figuren näher erläutert.

Dabei zeigen:
- Fig. 1: in Perspektive, in Obendraufsicht, ein erfindungsgemäss ausgebildetes Cymbal;
- Fig. 2: eine weitere Ausführungsvariante eines erfindungsgemässen Cymbals;
- Fig. 3a, 3b und 3c: Oberflächenstrukturen, wobei Fig. 3a herkömmlich bekannte Rillen darstellt, währen in Fig. 3b und 3c erfindungsgemäss unterbrochene Strukturen dargestellt sind, und
- Fig. 4a und 4b: mögliche Fräsköpfe, welche zur Herstellung der erfindungsgemässen Oberflächenstrukturen verwendet werden können.

Fig. 1 zeigt ein Cymbal oder ein "Becken" 1, welches einen schirmartig gewölbten Ringbereich 3 aufweist sowie eine mittige Kuppel 5, aufweisend ein mittiges Loch 7, beispielsweise zum hängenden Anordnen des Cymbals an einem Ständer. Insbesondere auf dem schirmartigen Ringbereich 3 sind nun schematisch die durchbrochenen Strukturen 9 dargestellt, welche sich weitgehendst ganzflächig auf diesem Ringbereich in Umfangrichtung erstrecken.

Fig. 2 zeigt eine weitere Ausführungsvariante, wobei auf dem schirmartigen Ringbereich 3 am äusseren Rand eine erfindungsgemässe unterbrochene Struktur 19' angeordnet ist sowie mittig im Bereich des Überganges (19") zur zentralen Kuppel 5. Zwischen den beiden mit der erfindungsgemässen Struktur versehenen ringsegmentartigen Bereichen 19' und 19" erstreckt sich ein ringartiger Bereich 21, welcher entweder vollkommen flach sein kann, eine gehämmerte Struktur aufweisen kann oder aber eine rillenartige Struktur, wie bei herkömmlichen Cymbals bekannt. Selbstverständlich ist die Darstellung gemäss Fig. 2 lediglich beispielsweise, und es ist durchaus möglich, mehrere ringsegmentartige, erfindungsgemäss ausgebildete Bereiche anzuordnen, oder aber die ringsegmentartigen Bereiche an anderen Orten, als in Fig. 2 dargestellt.

In Fig. 3a ist schematisch eine herkömmliche Rillenstruktur dargestellt, wie sie aus dem Stand der Technik bestens bekannt ist.

Demgegenüber zeigen Fig. 3b und 3c erfindungsgemässe Oberflächenstrukturen, wobei im Vergleich zu Fig. 3a deutlich erkennbar ist, dass die Struktur in Fig. 3b unregelmässig und diejenige in Fig. 3c teilweise unterbrochen ist und aus einzelnen Einkerbungen 17 bzw. 18 besteht, währenddem in Fig. 3a die durchgehend kontinuierlichen Rillen 16 erkennbar sind.

Klangvergleiche zwischen Rillen aufweisenden Cymbals gemäss dem Stand der Technik und Cymbals, aufweisend die erfindungsgemäss vorgeschlagene unterbrochene Struktur, ergeben deutliche Unterschiede. Der mittels den erfindungsgemässen Cymbals erzeugte Klang ist gröber, weniger linear, erdiger, nachhaltiger, und der Klangabfall ist geringer. Insbesondere zeigt sich auch ein anderes Vibrationsverhalten beim erfindungsgemässen Cymbal, verglichen mit einem herkömmlichen, Rillen aufweisenden Cymbal.

Im Gegensatz zum üblich verwendeten spanabhebenden Schneidstahl, zur Herstellung der Struktur gemäss Fig. 3a, wird für die Herstellung der unregelmässigen oder unterbrochenen Strukturen gemäss Fig. 3b und 3c vorzugsweise ein rotierendes Werkzeug verwendet, wie beispielsweise ein rotierender Fräser bzw. ein Fräskopf.

In den Fig. 4a und 4b sind zwei Beispiele eines derartigen Fräskopfes 31 bzw. 35 dargestellt, bei welchen je auf einer Welle 32 ein entsprechender konischer Fräskopf 33 bzw. ein weitgehendst kugeliger Fräskopf 37 angeordnet ist, je aufweisend Fräsrillen.

Selbstverständlich handelt es sich bei den Fräsköpfen in den Figuren 4a und 4b lediglich um Beispiele zur besseren Erläuterung der vorliegenden Erfindung.

Bei den in den Fig. 1 bis 4 dargestellten Cymbals und Fräsköpfen handelt es sich selbstverständlich nur um Beispiele, um die vorliegende Erfindung zu erläutern. Insbesondere auch ist die Erfindung unabhängig vom Metall bzw. der Metallegierung, welches bzw. welche für die Herstellung der Cymbals verwendet wird. In der Regel werden Bronzen verwendet, jedoch ist es selbstverständlich auch möglich, Cymbals aus Messing oder anderen Metallen oder Metallegierungen herzustellen.

Auch die geometrische Anordnung der unterbrochenen Struktur ist an sich nicht vorgegeben, so ist es möglich, die Struktur ganzflächig, an Teilflächen, mit höherer oder geringerer Dichte, ringsegmentartig etc. anzuordnen. Auch die Eindringtiefe der unterbrochenen Struktur kann variiert werden, je nach zu erzeugendem Klangbild.

## Patentansprüche

1. Cymbal für Schlaginstrumente, aufweisend einen wenigstens nahezu kreisrunden, schirmartigen Ringbereich (3) sowie eine zentrale gewölbte Kuppel (5), **dadurch gekennzeichnet, dass** mindestens Teile der Cymbaloberfläche nicht zusammenhängende und/oder unregelmässige, in Umfangsrichtung verlaufende Strukturelemente (9, 17, 19', 19") aufweisen, wobei die Strukturelemente aus mittels einem Fräswerkzeug (31, 35) erzeugten Einkerbungen bestehen.

2. Cymbal nach Anspruch 1, **dadurch gekennzeichnet, dass** die Strukturelemente (9, 17, 19', 19") Kleinsteinkerbungen sind.

3. Cymbal nach einem der Ansprüche 1 oder 2, **dadurch gekennzeichnet, dass** die Strukturelemente ringsegmentartig (19', 19") und/oder teilflächig angeordnet sind.

4. Cymbal nach einem der Ansprüche 1 bis 3, **dadurch gekennzeichnet, dass** die Dichte der Strukturelemente örtlich weitgehendst gleich oder unterschiedlich ist.

5. Cymbal nach einem der Ansprüche 1 bis 4, **dadurch gekennzeichnet, dass** die Strukturelemente an der äusseren bzw. oberen und/oder inneren bzw. unteren Oberfläche angeordnet sind.

6. Cymbal nach einem der Ansprüche 1 bis 5, **dadurch gekennzeichnet, dass** an der Oberfläche nebst nicht zusammenhängender und/oder unregelmässiger Strukturelemente zusammenhängende Rillen und/oder gehämmerte Bereiche und/oder andersartig bearbeitete Oberflächenbereiche vorhanden sind.

7. Verfahren zur Herstellung eines Cymbals (1), nach einem der Ansprüche 1 bis 6, **dadurch gekennzeichnet, dass** die Oberflächenbehandlung mittels eines Fräswerkzeuges (31, 35) erfolgt.

8. Verfahren nach Anspruch 7, **dadurch gekennzeichnet, dass** von aussen nach innen oder innen nach aussen die Oberfläche mittels eines rotierenden Fräsers bzw. Fräskopfes (31, 35) teilweise oder wenigstens nahezu ganzflächig bearbeitet wird.

9. Verfahren nach einem der Ansprüche 7 oder 8, **dadurch gekennzeichnet, dass** das rotierende Werkzeug bei der Oberflächenbearbeitung mehr oder weniger stark gegen die Cymbaloberfläche geführt wird, zur Erzeugung geringerer oder höherer Eindringtiefen der einzelnen Strukturelemente.

## Claims

1. Cymbal for percussion instruments having an at least approximately circular umbrella-like ring region (3) and also a central arched dome (5), **characterised in that** at least parts of the cymbal surface have non-continuous and/or irregular structure elements (9, 17, 19', 19") running in circumferential direction, wherein the structure elements comprise notches generated by a milling cutter (31, 35).

2. Cymbal according to Claim 1, **characterised in that** the structure elements (9, 17, 19', 19") are micro-notches.

3. Cymbal according to one of Claims 1 or 2, **characterised in that** the structure elements are arranged in ring segment formation (19', 19") and/or over part of the surface.

4. Cymbal according to one of Claims 1 to 3, **characterised in that** the density of the structure elements is locally predominantly the same or different.

5. Cymbal according to one of Claims 1 to 4, **characterised in that** the structure elements are arranged on the outer or upper and/or inner or lower surface.

6. Cymbal according to one of Claims 1 to 5, **characterised in that** continuous grooves and/or hammered regions and/or surface regions machined in a different manner are located on the surface besides non-continuous and/or irregular structure elements.

7. Process for the production of a cymbal (1) according to one of Claims 1 to 6, **characterised in that** the surface treatment is performed by means of a milling cutter (31, 35).

8. Process according to Claim 7, **characterised in that** the surface is machined partially or at least over almost the entire surface from the outside inwards or from the inside outwards by means of a rotary milling cutter or cutter head (31,35).

9. Process according to one of Claims 7 or 8, **characterised in that** during the surface machining the rotary tool is guided more or less heavily against the cymbal surface to produce lower or higher penetration depths of the individual structure elements.

## Revendications

1. Cymbale pour instruments de percussion, présentant une zone annulaire sous forme parapluie (3) ainsi qu'une coupole voûtée (5) centrale, **caractérisée en ce qu'**au moins certaines parties de la surface de la cymbale présentent des éléments structurés non-cohérents et/ou irréguliers s'étendant en direction circonférentielle (9, 17, 19', 19"), lesdits éléments structurés comprenant des entailles produites au moyen d'un outil de fraisage.

2. Cymbale selon la revendication 1, **caractérisée en ce que** lesdits éléments structurés (9, 17, 19', 19") sont des micro-entailles.

3. Cymbale selon l'une des revendications 1 ou 2, **caractérisée en ce que** lesdits éléments structurés sont arrangés dans des segments annulaires (19', 19") et/ou dans des surfaces partielles.

4. Cymbale selon l'une des revendications 1 à 3, **caractérisée en ce que** la densité des éléments structurés est localement en grande partie uniforme ou non-uniforme.

5. Cymbale selon l'une des revendications 1 à 4, **caractérisée en ce que** lesdits éléments structurés sont disposés sur la surface extérieure resp. supérieure et/ou intérieure resp. inférieure.

6. Cymbale selon l'une des revendications 1 à 5, **caractérisée en ce que** la surface présente à part lesdits éléments structurés non-cohérents et/ou irréguliers des rainures cohérents et/ou des zones martelées et/ou des zones de surface travaillées par une autre technique.

7. Procédé de fabrication d'une cymbale (1) selon l'une des revendications 1 à 6, **caractérisé en ce que** le traitement de la surface se fait au moyen d'un outil de fraisage (31, 35).

8. Procédé selon la revendication 7, **caractérisé en ce que** la surface est travaillée partiellement ou au moins en grande partie totalement au moyen d'un outil de fraisage rotatif resp. d'une tête de fraiseur (31, 35).

9. Procédé selon l'une des revendications 7 ou 8, **caractérisé en ce que** l'outil rotatif lors du traitement de la surface est pressé plus ou moins fortement contre la surface de la cymbale pour ainsi produire des éléments structurés individuels de profondeur plus ou moins grande.
